# EUROPÄISCHE PATENTSCHRIFT

(11) **EP 0 261 102 B1**
(45) Veröffentlichungstag und Bekanntmachung des Hinweises auf die Patenterteilung: **11.10.1989**
(21) Anmeldenummer: 87890211.3
(22) Anmeldetag: 10.09.1987
(51) Int. Cl.: F02M 59/48

(54) **Brennstoffeinspritzpumpe für Einspritzbrennkraftmaschinen und Verfahren zur Herstellung derselben**
Fuel pump for an injection engine and process for producing it
Pompe à combustible pour moteur à injection et son procédé de fabrication

(30) Priorität: 10.09.1986 AT 2441/86
(43) Veröffentlichungstag der Anmeldung: 23.03.1988
(73) Patentinhaber: ROBERT BOSCH AG, 1110 Wien (AT)
(72) Erfinder: Stipek, Theodor, Dipl.-Ing. Dr., A-5400 Hallein (AT)
(74) Vertreter: Haffner, Thomas M., Dr.

(56) Entgegenhaltungen:
- AT-A- 312 993
- AT-A- 338 049
- DE-A- 1 910 169
- DE-A- 2 135 905
- FR-A- 2 305 602
- GB-A- 486 378
- PATENT ABSTRACTS OF JAPAN, Band 7, Nr. 269 (M-259)[1414], 30. November 1983; & JP-A-58 148 268 (DIESEL KIKI K.K.) 03.09.1983

## Beschreibung

Die Erfindung bezieht sich auf eine Brennstoffeinspritzpumpe für Einspritzbrennkraftmaschinen mit wenigstens einem Pumpenelement, bei welcher ein den Förderkanal für den vom Pumpenkolben geförderten Brennstoff und den Druckventilsitz aufweisendes Zwischenstück unter Vermittlung des Druckventilgehäuses dichtend gegen die Pumpenkolbenbüchse gepreßt ist, wobei das Zwischenstück eine mit der Pumpenkolbenbüchse gleichachsige, als Dichtfläche ausgebildete hohlkegelige Abstützfläche aufweist, gegen welche eine mit der Pumpenkolbenbüchse gleichachsige Kegelfläche der Pumpenkolbenbüchse abgestützt ist, und auf ein Verfahren zur Herstellung einer solchen Brennstoffeinspritzpumpe.

Bei Brennstoffeinspritzpumpen weist die Pumpenkolbenbüchse zumeist eine ebene Stirnfläche auf, welche durch eine Verspannung dichtend gegen das Zwischenstück gepreßt ist. Die Stirnflächen von Pumpenkolbenbüchse und Zwischenstück sind fein geschliffen, poliert oder geläppt, so daß die aneinander angepreßten Stirnflächen selbst die Dichtung ergeben. Eine solche Ausbildung wird insbesondere dann gewählt, wenn hohe Einspritzdrücke von beispielsweise 1500 bar in Betracht kommen. Die Pumpenkolbenbüchse weist einen Innendurchmesser auf, welcher größer ist als der Durchmesser des Förderkanals im Zwischenstück. Der hohe Förderdruck wirkt sich daher an der Pumpenkolbenbüchse im Sinne einer Aufweitung derselben aus, während das massive Zwischenstück durch den Brennstoffdruck nicht oder kaum deformiert wird. Es ergeben sich daher geringfügige Bewegungen zwischen der Dichtfläche der Pumpenkolbenbüchse und der Dichtfläche des Zwischenstückes und diese mikroskopisch kleinen Bewegungen führen zur Bildung von Reibrost, wodurch die Dichtwirkung beeinträchtigt wird.

Aus der AT-PS 338 049 ist es bekanntgeworden, in das Zwischenstück eine verhältnismäßig tiefe Ringnut einzuarbeiten, deren Außendurchmesser ungefähr gleich dem Innendurchmesser der Pumpenkolbenbüchse ist. Der Brennstoffdruck wirkt daher in gleicher Weise auf die Innenwandung der Pumpenkolbenbüchse und auf die die Ringnut begrenzende Außenwandung, und da diese Außenwandung der Ringnut gleichen Durchmesser aufweist wie die Innenwandung der Pumpenkolbenbüchse, ist die durch den Pumpendruck sich ergebende Aufweitbewegung des Zwischenstückes und der Pumpenkolbenbüchse gleich, so daß solche mikroskopisch kleine Relativbewegungen zwischen der Dichtfläche des Zwischenstückes und der Dichtfläche der Pumpenkolbenbüchse nicht stattfinden und damit eine Reibrostbildung an den Dichtflächen vermieden wird. Die Ringnut bringt aber eine Vergrößerung des am Ende des Hubes des Pumpenkolbens bestehenden, mit Brennstoff gefüllten Raumes mit sich, wodurch sich eine Verschlechterung des Liefergrades der Pumpe ergibt.

Aus der AT-PS 312 993 ist eine Einspritzpumpe der eingangs genannten Art bekanntgeworden, bei welcher entweder ebene oder kegelige Dichtflächen zwischen Kolbenbüchse und Druckventilgehäuse vorgesehen sind. Nachteilig bei einer Ausbildung mit lediglich kegeligen Dichtflächen ist, daß die Anpreß- und Spreizkräfte im Kegel vom Anziehdrehmoment der Verschraubung abhängig sind, welches stark toleranzbehaftet ist, wodurch eine genaue Bemessung der für eine ordnungsgemäße Dichtfunktion nötigen Kräfte erschwert wird.

Die Erfindung stellt sich zur Aufgabe, eine Reibrostbildung an den Dichtflächen zwischen Pumpenkolbenbüchse und Zwischenstück zu vermeiden, ohne den toten Arbeitsraum des Pumpenelementes zu vergrößern. Weiters zielt die Erfindung darauf ab, eine gute Abdichtung zwischen Kolbenbüchse und Druckventilträger zu bewirken und gleichzeitig eine Unterstützung der Kolbenbüchse gegen eine zu große radiale Dehnung unter dem Innendruck zu ermöglichen. Zur Erfüllung dieser Aufgabe besteht die Erfindung im wesentlichen darin, daß die hohlkegelige Abstützfläche des Zwischenstückes und die Kegelfläche der Pumpenkolbenbüchse jeweils von einer mit der Pumpenkolbenbüchse gleichachsigen, senkrecht zur Pumpenkolbenbüchsenachse stehenden ebenen Dichtfläche umgeben ist, und daß die Dichtflächen des Zwischenstückes und der Pumpenkolbenbüchse so bemessen sind, daß in zusammengesetztem, jedoch unzusammengespanntem Zustand ein Spalt zwischen den ebenen Dichtflächen besteht und in zusammengespanntem Zustand die ebenen Dichtflächen aufeinanderliegen. Da die Pumpenkolbenbüchse an ihrem Stirnende über die Kegelfläche gegen das Zwischenstück radial abgestützt ist, wird eine Aufweitung der Pumpenkolbenbüchse unter der Wirkung des hohen Förderdruckes vermieden. Infolge dieser radialen Abstützung gegen das Zwischenstück werden radiale Relativbewegungen zwischen den gleichfalls vorgesehenen Dichtflächen der Pumpenkolbenbüchse und des Zwischenstückes ausgeschaltet und es wird daher eine Reibrostbildung an den Dichtflächen, welche die Dichtung beeinträchtigen würde, vermieden. Der zwischen den zusätzlich vorgesehenen ebenen Dichtflächen auftretende Preßdruck soll einerseits so groß sein, daß die Dichtheit in zusammengespanntem Zustand gewährleistet wird und durch die kegeligen Flächen von Pumpenkolbenbüchse und Zwischenstück die Pumpenkolbenbüchse gegen eine Aufweitung unter dem Brennstoffdruck abgestützt wird. Anderseits aber sollen die auftretenden Preßkräfte nicht so groß sein, daß das Material überbeansprucht wird. Die Pressung, welche sich zwischen diesen Flächen beim Festspannen der Spannschrauben ergibt, soll daher in verhältnismäßig engen Grenzen liegen. Die Einhaltung dieser Grenzen wird durch die Bemessung der Breite des Spaltes, welcher in unbelastetem Zustand, d.h. in zusammengebautem, jedoch unzusammengespanntem Zustand zwischen den ebenen Dichtflächen von Pumpenkolbenbüchse und Zwischenstück auftritt, bestimmt. Durch die Ausbildung eines definierten Spaltes zwischen den ebenen Dichtflächen in zusammengebautem, jedoch unzusammengespanntem Zustand wird nach dem Verschrauben weiters bewirkt, daß in der kegelförmigen Dichtfläche zwischen Büchse und Körper schon im unbelasteten Zustand eine in engen Grenzen definierte Pressung herrscht, wodurch eine gute Abdichtung bei gleichzeitiger Unterstützung der Kolbenbüchse gegen zu große radiale Dehnung unter dem Innendruck erzielt wird. Bei Auftreten des hohen Pumpenraumdruckes in der Kolbenbüchse während der Förderung wird der Anpreßdruck des Kegelsitzes vom Ausgangswert an noch weiter gesteigert, indem sich die Büchse über den Kegel am Druckventilkörper abstützt. Die Steigerung der Pressung und damit der Dichtkraft ist dabei direkt von der Drucksteigerung des Kraftstoffes abhängig. Dadurch, daß die hohlkegelige Abstützfläche des Zwischenstückes und die Kegelfläche der Pumpenkolbenbüchse jeweils von einer mit der Pumpenkolbenbüchse gleichachsigen, senkrecht zur Pumpenkolbenbüchsenachse stehenden ebenen Dichtfläche umgeben ist, ergibt sich darüberhinaus insgesamt eine sehr platzsparende Konstruktion.

Gemäß der Erfindung ist vorzugsweise die Kegelfläche der Pumpenkolbenbüchse an der Außenseite einer die Kolbenlauffläche der Pumpenkolbenbüchse umgebenden Ringrippe ausgebildet, deren Innenseite in die Bohrung der Pumpenkolbenbüchse übergeht. Der im Sinne einer Aufweitung wirkende Pumpendruck wirkt von innen nach außen. Dadurch, daß dieser Pumpendruck im inneren Bereich der Pumpenkolbenbüchse durch die kegeligen Abstützflächen aufgefangen wird, wird auch eine elastische Deformation der Pumpenkolbenbüchse im Bereich der ebenen auf größerem Radius liegenden Dichtflächen und damit auch die geringste Reibrostbildung mit Sicherheit vermieden. Die hohlkegelige Abstützfläche des Zwischenstückes bewirkt einen radial nach innen gerichteten Druck auf die die kegelige Fläche aufweisende Ringrippe. Gemäß der Erfindung ist vorzugsweise die Bohrung der Pumpenkolbenbüchse im Bereich der Ringrippe in an sich bekannter Weise auf größerem Durchmesser erweitert. Durch diese Erweiterung wird die Gefahr einer Klemmung des Kolbens in der Pumpenkolbenbüchse durch eine Verengung der Lauffläche im Bereich der Ringrippe vermieden.

Bei der Ausbildung der hohlkegeligen Abstützfläche des Zwischenstückes und der Kegelfläche der Pumpenkolbenbüchse als Dichtflächen besteht keine Gefahr einer Relativbewegung der kegeligen Dichtflächen und einer Reibrostbildung, da ja der Brennstoffdruck senkrecht zu den kegeligen Dichtflächen wirkt.

Gemäß der Erfindung sind vorzugsweise die hohlkegelige Abstützfläche und die Kegelfläche der Pumpenkolbenbüchse nach Kegeln mit einem sehr kleinen Kegelwinkel von 5_{°} bis 20_{°} geformt. Dadurch ergeben sich große Axialspiele beim Montagebeginn, die einfach kontrollierbar sind. Außerdem entstehen dann im Betrieb zwischen Büchse und Körper nur geringfügige oder gar keine Axialkräfte, weil dort Selbsthemmung vorliegt. Hierbei ist gemäß der Erfindung zweckmäßig der Kegelwinkel des Kegels, nach welchem die Kegelfläche der Pumpenkolbenbüchse geformt ist, geringfügig kleiner als der Kegelwinkel, nach welchem die hohlkegelige Abstützfläche geformt ist. Wenn die kegeligen Flächen selbst auch als Dichtflächen wirken, so hat dies den Vorteil, daß sich die Dichtflächen auf einen kleineren Bereich konzentrieren und daher der Dichtdruck größer wird.

Gemäß der Erfindung ist zweckmäßig die ebene, senkrecht zur Pumpenkolbenbüchsenachse liegende Dichtfläche zumindest teilweise an einem an dem dem Zwischenstück zugewendeten Ende der Pumpenkolbenbüchse vorgesehenen nach außen ragenden Ringflansch ausgebildet, mittels welchem die Pumpenkolbenbüchse gegen das Pumpengehäuse abgestützt ist. Damit wird die Anpreßkraft direkt in das Einspritzpumpengehäuse eingeleitet, so daß der übrige Teil der Pumpenkolbenbüchse entlastet ist.

Gemäß der Erfindung können die Stirnflächen des Zwischenstückes und/oder der Pumpenkolbenbüchse in einem Ringbereich zwischen der hohlkegeligen Abstützfläche bzw. der Kegelfläche der Pumpenkolbenbüchse und der ebenen, senkrecht zur Pumpenkolbenachse liegenden Dichtungsflächen ausgenommen sein. Damit werden die ebenen Dichtflächen auf einen kleineren Bereich reduziert und es wird dadurch die Anpreßkraft erhöht. Da die kegeligen Flächen auf kleinerem Radius angeordnet sind und die ebenen Dichtflächen außen auf größerem Radius liegen, ergibt sich eine gewisse Elastizität, welche ein gutes Anliegen der Dichtflächen begünstigt.

Da die Kegelwinkel, nach welchen die Kegelfläche der Pumpenkolbenbüchse und die Hohlkegelfläche des Zwischenstückes geformt sind, sehr klein sind, wirken sich die Herstellungstoleranzen für die Kegelflächen verhältnismäßig stark auf die Einhaltung der Breite des Spaltes, welcher in unzusammengespanntem Zustand zwischen den ebenen Dichtflächen auftreten soll, aus, wodurch die Einhaltung der richtigen Preßkräfte zwischen den kegeligen Flächen und den ebenen Dichtflächen erschwert wird. Ein Verfahren zur Herstellung einer erfindungsgemäßen Einspritzpumpe besteht daher gemäß der Erfindung darin, daß die kegelige Fläche und die ebene Dichtfläche eines der miteinander zusammenzupressenden Teile (Pumpenkolbenbüchse und Zwischenstück) in den toleranzbehafteten Soll-Abmessungen fertig bearbeitet wird und die Breite des in zusammengesetzten, jedoch unzusammengepreßtem Zustand von Pumpenkolbenbüchse und Zwischenstück sich ergebenden Spaltes zwischen den ebenen Dichtflächen von Pumpenkolbenbüchse und Zwischenstück durch Fertigbearbeitung der kegeligen Fläche (Kegel oder Hohlkegel) des jeweils anderen Teiles (Zwischenstück oder Pumpenkolbenbüchse) entsprechend den Ist-Abmessungen des fertig bearbeiteten Teiles eingestellt wird. Alternativ kann so vorgegangen werden, daß beide kegeligen Flächen (Kegel und Hohlkegel) auf dem erzielten Bearbeitungsmaß belassen werden und die Breite des in zusammengesetztem, jedoch unzusammengepreßtem Zustand von Pumpenkolbenbüchse und Zwischenstück sich ergebenden Spaltes durch gezieltes Nachbearbeiten der ebenen Flächen auf einen bestimmten Sollwert eingestellt wird, wodurch die Bearbeitung vereinfacht wird. Durch ein derartiges Verfahren wird es ermöglicht, die einzelnen, die kegeligen Abstützflächen aufweisenden Bauteile mit größeren Toleranzen und somit einfacher und kostengünstiger herzustellen, da durch die Nachbearbeitung in einfacher Weise der für die Erzielung der Abdichtung notwendige Spalt hergestellt werden kann, wodurch eine Einstellung der Preßkräfte in engen Grenzen erzielt wird.

In der Zeichnung ist die Erfindung an Hand von Ausführungsbeispielen schematisch erläutert.
Fig. 1 zeigt einen Axialschnitt durch ein Pumpenelement einer Einspritzpumpe und das Pumpengehäuse. Fig. 2 und 3 zeigen verschiedene Varianten in Teilaxialschnitten.

Bei der Ausführungsform nach Fig. 1 stellt 1 das Pumpengehäuse, 2 die in dieses eingesetzte Pumpenkolbenbüchse, 3 den Pumpenkolben und 4 den Arbeitsraum des Pumpenkolbens 3 dar. 5 ist das Druckventil und 6 ist der Förderkanal für den im Arbeitsraum 4 unter Druck gesetzten Brennstoff. 7 ist ein Zwischenstück, welches unter Vermittlung des Druckventilgehäuses 8 durch am Pumpengehäuse 1 angreifende Schrauben 9 gegen die Pumpenkolbenbüchse 2 gepreßt wird.

Die Pumpenkolbenbüchse 2 ist mit einem Ringbord 10 ausgestaltet, welcher an seiner Außenseite eine Kegelfläche 11 aufweist. Das Zwischenstück weist eine Hohlkegelfläche 12 auf, gegen welche die Kegelfläche 11 radial abgestützt ist. Auf diese Weise wird eine Aufweitung der Büchse unter dem Brennstoffdruck im Arbeitsraum 4 des Pumpenkolbens 3 vermieden, wobei diese Kegelfläche 11 gemeinsam mit der Hohlkegelfläche 12 auch eine Abdichtung bewirkt. Die hohlkegelige Dichtfläche 12 des Zwischenstückes 7 und die Kegelfläche 11 der Pumpenkolbenbüchse 2 sind von ebenen, senkrecht zur Achse der Pumpenkolbenbüchse 2 stehenden Dichtflächen umgeben, wobei die ebene Dichtfläche des Zwischenstückes 7 mit 13 und die ebene Dichtfläche der Pumpenkolbenbüchse 2 mit 14 bezeichnet ist. Zwischen diesen ebenen Dichtflächen 13, 14 und den kegeligen Flächen 11, 12 weisen das Zwischenstück 7 und die Pumpenkolbenbüchse 2 Ausnehmungen 15 auf, so daß die ebenen Dichtflächen 13, 14 auf schmale Ringflächen beschränkt sind.

Die Hohlkegelfläche 12 des Zwischenstückes 7 und die Kegelfläche 11 der Pumpenkolbenbüchse 2 weisen Kegelwinkel a auf, welche klein sind und beispielsweise 5 bis 20_{°} betragen. Die ebenen Dichtflächen 13,14 und die kegeligen Flächen 11 und 12 sind so bemessen, daß in zusammengesetztem, jedoch unzusammengespanntem Zustand ein Spalt 16 zwischen den ebenen Dichtflächen 13, 14 verbleibt, welcher durch das Zusammenspannen des Zwischenstückes 7 mit der Pumpenkolbenbüchse 2 auf den Wert Null verringert wird, so daß die ebenen Dichtflächen mit einer gewissen Kraft aneinandergepreßt werden. Durch diesen in unzusammengespanntem Zustand bestehenden Spalt 16 wird das Ausmaß der Pressung der Kegelfläche 11 gegen die Hohlkegelfläche 12 in zusammengespanntem Zustand bestimmt. Hiebei ergibt sich auch eine auf die Ringrippe 10 wirkende radial einwärts gerichtete Kraft. Um zu vermeiden, daß der Pumpenkolben 3 im Bereich der Ringrippe 10 klemmt, ist in diesem Bereich eine durch eine Ausdrehung gebildete Freistellung 17 vorgesehen.
Fig. 2 zeigt eine Variante, bei welcher das Zwischenstück 7 eine Ringrippe 18 aufweist, welche in eine Ringnut 19 der Pumpenkolbenbüchse 2 eingreift. Die Hohlkegelfläche 12 ist an der Ringrippe 18 und die Kegelfläche 11 an der Wandung der Ringnut 19 ausgebildet.

Die Variante nach Fig. 3 unterscheidet sich von der Ausbildung nach Fig. 1 dadurch, daß die ebene Dichtfläche 14 teilweise an einem Ringflansch 20 der Pumpenkolbenbüchse 2 ausgebildet ist, der gegen einen nach innen ragenden Ringbord 21 des Einspritzpumpengehäuses 22 abgestützt ist. Durch diesen Ringflansch 20 und den Ringbord 21 werden die Einspannkräfte in das Pumpengehäuse 22 eingeleitet.

## Patentansprüche

1. Brennstoffeinspritzpumpe für Einspritzbrennkraftmaschinen mit wenigstens einem Pumpenelement, bei welcher ein den Förderkanal (6) für den vom Pumpenkolben (3) geförderten Brennstoff und den Druckventilsitz aufweisendes Zwischenstück (7) unter Vermittlung des Druckventilgehäuses (8) dichtend gegen die Pumpenkolbenbüchse (2) gepreßt ist, wobei das Zwischenstück (7) eine mit der Pumpenkolbenbüchse (2) gleichachsige als Dichtfläche ausgebildete hohlkegelige Abstützfläche (12) aufweist, gegen welche eine mit der Pumpenkolbenbüchse (2) gleichachsige Kegelfläche (11) der Pumpenkolbenbüchse (2) abgestützt ist, dadurch gekennzeichnet, daß die hohlkegelige Abstützfläche (12) des Zwischenstückes (7) und die Kegelfläche (11) der Pumpenkolbenbüchse (2) jeweils von einer mit der Pumpenkolbenbüchse (2) gleichachsigen, senkrecht zur Pumpenkolbenbüchsenachse stehenden ebenen Dichtfläche (13, 14) umgeben ist, und daß die Dichtflächen (13, 14) des Zwischenstückes (7) und der Pumpenkolbenbüchse (2) so bemessen sind, daß in zusammengesetztem, jedoch unzusammengespanntem Zustand ein Spalt zwischen den ebenen Dichtflächen (13, 14) besteht und in zusammengespanntem Zustand die ebenen Dichtflächen (13, 14) aufeinanderliegen.

2. Brennstoffeinspritzpumpe nach Anspruch 1, dadurch gekennzeichnet, daß die hohlkegelige Abstützfläche (12) und die Kegelfläche (11) der Pumpenkolbenbüchse (2) nach Kegeln mit einem Kegelwinkel von 5_{°} bis 20_{°} geformt sind.

3. Brennstoffeinspritzpumpe nach Anspruch 1 oder 2, dadurch gekennzeichnet, daß der Kegelwinkel des Kegels, nach welchem die Kegelfläche (11) der Pumpenkolbenbüchse (2) geformt ist, geringfügig kleiner ist als der Kegelwinkel, nach welchem die hohlkegelige Abstützfläche (12) geformt ist.

4. Brennstoffeinspritzpumpe nach Anspruch 1, 2 oder 3, dadurch gekennzeichnet, daß die Kegelfläche (11) der Pumpenkolbenbüchse (2) an der Außenseite einer die Kolbenlauffläche der Pumpenkolbenbüchse umgebenden Ringrippe (10) ausgebildet ist, deren Innenseite in die Bohrung der Pumpenkolbenbüchse übergeht.

5. Brennstoffeinspritzpumpe nach Anspruch 4, dadurch gekennzeichnet, daß die Bohrung der Pumpenkolbenbüchse (2) im Bereich der Ringrippe (10) in an sich bekannter Weise auf größeren Durchmesser erweitert ist.

6. Brennstoffeinspritzpumpe nach einem der Ansprüche 1 bis 5, dadurch gekennzeichnet, daß die ebene, senkrecht zur Pumpenkolbenbüchse liegende Dichtfläche (14) zumindest teilweise an einem an dem dem Zwischenstück (7) zugewendeten Ende der Pumpenkolbenbüchse vorgesehenen nach außen ragenden Ringflansch (20) ausgebildet ist, mittels welchem die Pumpenkolbenbüchse (2) gegen das Pumpengehäuse (22) abgestützt ist.

7. Brennstoffeinspritzpumpe nach einem der Ansprüche 1 bis 6, dadurch gekennzeichnet, daß die Stirnflächen des Zwischenstückes (7) und/oder der Pumpenkolbenbüchse (2) in einem Ringbereich zwischen der hohlkegeligen Abstützfläche (12) bzw. der Kegelfläche (11) der Pumpenkolbenbüchse und der ebenen, senkrecht zur Pumpenkolbenachse liegenden Dichtflächen (13, 14) ausgenommen sind.

8. Verfahren zur Herstellung einer Einspritzpumpe nach einem der Ansprüche 1 bis 7, dadurch gekennzeichnet, daß die kegelige Fläche (11, 12) und die ebene Dichtfläche (13, 14) eines der miteinander zusammenzupressenden Teile (Pumpenkolbenbüchse (2) und Zwischenstück (7)) in den toleranzbehafteten Soll-Abmessungen fertig bearbeitet wird und die Breite des in zusammengesetztem, jedoch unzusammengepreßtem Zustand von Pumpenkolbenbüchse (2) und Zwischenstück (7) sich ergebenden Spaltes zwischen den ebenen Dichtflächen (13, 14) von Pumpenkolbenbüchse (2) und Zwischenstück (7) durch Fertigbearbeitung der kegeligen Flächen (11, 12) (Kegel oder Hohlkegel) des jeweils anderen Teiles (Zwischenstück (7) oder Pumpenkolbenbüchse (2)) entsprechend den Ist-Abmessungen des fertig bearbeiteten Teiles eingestellt wird.

9. Verfahren zur Herstellung einer Einspritzpumpe nach einem der Ansprüche 1 bis 7, dadurch gekennzeichnet, daß beide kegeligen Flächen (11, 12) (Kegel und Hohlkegel) auf dem erzielten Bearbeitungsmaß belassen werden und die Breite des in zusammengesetztem, jedoch unzusammengepreßtem Zustand von Pumpenkolbenbüchse (2) und Zwischenstück (7) sich ergebenden Spaltes durch gezieltes Nachbearbeiten der ebenen Flächen (13, 14) auf einen bestimmten Sollwert eingestellt wird.

## Claims

1. Fuel injection pump for injection internal combustion engines with at least one pump element, wherein an intermediated part (7), which contains the feed duct (6) for the fuel conveyed by the pump piston (3) and the pressure valve seat, is pressed sealingly against the pump piston bushing (2) with the intermediary of the pressure valve housing (8); and wherein the intermediate part (7) has a hollow cone shaped support surface (12) which is constructed co-axial with the pump piston bushing (2) as a sealing surface, against which is supported a conical surface (11) of the pump piston bushing (2) which is co-axial with the pump piston bushing (2), characterised in that the hollow cone shaped support surface (12) of the intermediate part (7) and the conical surface (11) of the pump piston bushing (2) is in each case surrounded by a plane sealing surface (13, 14) which is co-axial with the pump piston bushing (2) and which stands perpendicular to the pump piston bushing axis, and in that the sealing surfaces (13, 14) of the intermediate part (7) and of the pump piston bushing (2) are so dimensioned that in the assembled but non-clamped-together state, a gap exists between the plane sealing surfaces (13, 14), and in the clamped-together state the plane sealing surfaces (13, 14) lie upon one another.

2. Fuel injection pump according to claim 1, characterised in that the hollow cone shaped support surface (12) and the conical surface (11) of the pump piston bushing (2) are shaped in accordance with cones with an angle of taper of 5_{°} to 20°.

3. Fuel injection pump according to claim 1 or 2, characterised in that the angle of taper of the cone according to which the conical surface (11) of the pump pistion bushing (2) is shaped is slightly smaller than the angle of taper according to which the hollow cone shaped support surface (12) is shaped.

4. Fuel injection pump according to claim 1, 2 or 3, characterised in that the conical surface (11) of the pump piston bushing (2) is constructed on the outside of an annular rib (10) which surrounds the piston bearing surface of the pump piston bushing and whose inside passes over into the bore of the pump piston bushing.

5. Fuel injection pump according to claim 4, characterised in that the bore of the pump piston bushing (2) is widened to a larger diameter in the region of the annular rib (10), in a manner known per se.

6. Fuel injection pump according to any one of the claims 1 to 5, characterised in that the plane sealing surface (14) which lies perpendicular to the pump piston bushing is constructed at least partially on an outwardly projectin ring flange (20) which is provided on the end of the pump piston bushing which faces towards the intermediate part (7) and by means of which the pump piston bushing (2) is supported against the pump housing (22).

7. Fuel injection pump according to any one of the claims 1 to 6, characterised in that the end faces of the intermediate part (7) and/or of the pump piston bushing (2) are thinner in a annular region between the hollow cone shaped support surface (12) and/or the conical surface (11) of the pump piston bushing and the plane sealing surfaces (13,14) which lie perpendicular to the pump piston axis.

8. Method for manufacturing an injection pump according to any one of the claims 1 to 7, characterised in that the conical surface (11, 12) and the plane sealing surface (13, 14) of one of the parts which are to be pressed together with one another (pump piston bushing (2) and intermediate part (7) is machine-finished into the tolerance-encumbered nominal dimensions, and the width of the gap which results, in the assembled but non-pressed-together state of pump piston bushing (2) and intermediate part (7), between the plane sealing surfaces (13, 14) of pump piston bushing (2) and intermediate part (7), is adjusted by machine-finishing of the conical surfaces (11, 12) (cone or hollow cone) of the other part in each case (intermediate part (7) or pump piston bushing (2)), corresponding to the actual dimensions of the machine-finished part.

9. Method for manufacturing an injection pump according to any one of the claims 1 to 7, characterised in that both conical surfaces (11, 12) (cone and hollow cone) are left remaining at the machine-finished dimension that is obtained, and the width of the gap which results, in the assembled but non-pressed-together state of pump piston bushing (2) and intermediate part (7), is adjusted to a particular nominal value by judicious subsequent machining of the plane surfaces (13, 14).

## Revendications

1. Pompe d'injection de carburant pour moteurs à combustion et à injection, comprenant au moins un élément de pompe sur lequel un élément intermédiaire (7) présentant le canal de refoulement (6) pour le carburant refoulé par le piston plongeur (3) et le siège de la soupape de refoulement, est pressé de manière étanche contre le fourreau (2) du piston plongeur par l'intermédiaire du carter (8) de la soupape de refoulement, l'élément intermédiaire (7) présentant une surface d'appui (12) en forme de cône creux coaxiale au fourreau (2) du piston plongeur et servant de surface d'étanchéité, contre laquelle s'appuie une surface conique (11) du fourreau (2) du piston plongeur, coaxiale à ce dernier, caractérisée en ce que la surface d'appui (12) de forme conique creuse de l'élément intermédiaire (7) et la surface conique (11) du fourreau (2) de piston plongeur sont respectivement entourées par des surfaces d'étanchéité planes (13, 14) perpendiculaires à l'axe du fourreau (2) de piston plongeur et coaxiales à ce fourreau de piston plongeur, et en ce que les surfaces d'étanchéité (13, 14) de l'élément intermédiaire (7) et du fourreau (2) de piston plongeur sont dimensionnées de telle façon qu'à l'état assemblé, mais non serré, il existe une fente entre les surfaces d'étanchéité planes (13, 14) et que dans l'état serré les surfaces d'étanchéité planes (13, 14) reposent l'une sur l'autre.

2. Pompe d'injection de carburant selon la revendication 1 ou 2, caractérisée par le fait que la surface d'appui (12) en cône creux et la surface conique (11) du fourreau (2) du piston plongeur sont formées selon des cônes dont l'angle de cône se situe entre 5 et 20_{°}.

3. Pompe d'injection de carburant selon la revendication 1 ou 2, caractérisé par le fait que l'angle du cône selon lequel est formée la surface conique (11) du fourreau (2) est légèrement inférieur à l'angle du cône selon lequel est formée la surface d'appui (12) en forme de cône creux.

4. Pompe d'injection de carburant selon la revendication 1, 2 ou 3, caractérisée par le fait que la surface conique (11) du fourreau (2) de piston plongeur est réalisée sur le côté extérieur d'une nervure annulaire (10) entourant la surface de course du piston du fourreau du piston plongeur, nervure (10) dont le côté intérieur se confond avec l'alésage du fourreau du piston plongeur.

5. Pompe d'injection de carburant selon la revendication 4, caractérisée par le fait que l'alésage du fourreau (2) du piston plongeur, dans la zone de la nervure annulaire (10), est élargie de manière connue en soi pour atteindre un diamètre plus grand.

6. Pompe d'injection de carburant selon l'une des revendications 1 à 5, caractérisée par le fait que la surface d'étanchéité plane (14) perpendiculaire au fourreau du piston plongeur est réalisée au moins partiellement sur une collerette annulaire (20), faisant saillie vers l'extérieur, prévue sur l'extrémité du fourreau du piston plongeur orientée vers l'élément intermédiaire (7), collerette annulaire (20) au moyen de laquelle le fourreau (2) s'appuie contre le carter (22) de la pompe.

7. Pompe d'injection de carburant selon l'une des revendications 1 à 6 caractérisée par le fait que les surfaces frontales de l'élément intermédiaire (7) et/ou du fourreau (2) du piston plongeur sont creusées dans une zone annulaire entre la surface d'appui (12) en cône creux ou la surface conique (11) du fourreau du piston plongeur et les surfaces d'étanchéité planes (13, 14) perpendiculaires à l'axe du piston plongeur, 8. Procédé pour la fabrication d'une pompe d'injection selon l'une des revendications 1 à 7, caractérisé par le fait que la surface conique (11, 12) et la surface d'étanchéité plane (13, 14) de l'un des éléments à serrer ensemble (fourreau (2) du piston plongeur et élément intermédiaire (7)) sont réalisées par usinage définitif aux dimensions de consigne avec tolérance, et que la largeur de la fente, qui se forme à l'état assemblé mais non serré du fourreau (2) de piston plongeur et de l'élément intermédiaire (7) entre les surfaces d'étanchéité planes (13, 14) du fourreau (2) et de l'élément intermédiaire (7), est définie par rapport aux dimensions réelles de la pièce finie, par usinage de finition de la surface conique (11, 12) (cône ou cône creux) de l'autre partie respective (élément intermédiaire (7) ou fourreau (2) du piston plongeur).

9. Procédé pour la fabrication d'une pompe à injection selon l'une des revendications 1 à 7 caractérisé par le fait que les deux surfaces coniques (11, 12) (cône et cône creux) sont laissées à leur côte d'usinage obtenue et que la largeur de la fente qui se forme à l'état assemblé, mais non serré, du fourreau (2) de piston plongeur et de l'élément intermédiaire (7) est ramenée à une valeur de consigne définie par le réusinage adéquat des surfaces planes (13,14).
